# EUROPÄISCHE PATENTSCHRIFT

(11) **EP 3 518 347 B1**
(45) Veröffentlichungstag und Bekanntmachung des Hinweises auf die Patenterteilung: **26.02.2020**
(21) Anmeldenummer: 18200624.7
(22) Anmeldetag: 16.10.2018
(51) Int. Cl.: H01R 12/71, H01R 12/51, H01R 13/516, H01R 12/70, H01R 13/645

(54) **STECKVERBINDER MIT VERRIEGELNDER SICHERUNGSHAUBE**
CONNECTOR WITH LATCHING SECURING HOOD
CONNECTEUR ENFICHABLE POURVU D'UN CAPOT DE PROTECTION VERROUILLABLE

(30) Priorität: 25.01.2018 DE 102018101669
(43) Veröffentlichungstag der Anmeldung: 31.07.2019
(73) Patentinhaber: Lumberg Connect GmbH, 58579 Schalksmühle (DE)
(72) Erfinder: Russo, Paulo, 44265 Dortmund (DE); Rentrop, Frank, 58509 Lüdenscheid (DE); Steinbach, Olaf, 58579 Schalksmühle (DE); Pfaffenbach, Dirk, 58553 Halver (DE)
(74) Vertreter: Ostriga Sonnet Wirths & Vorwerk

(56) Entgegenhaltungen:
- EP-A1- 0 020 834
- DE-U1-202016 105 525
- US-A1- 2012 129 373
- US-A1- 2016 211 595

## Beschreibung

Die Erfindung betrifft einen Steckverbinder, insbesondere Direktsteckverbinder zur Kontaktierung von Kontaktöffnungen einer Leiterplatte, mit einem Kontaktträger, welcher über Kodiermittel, insbesondere Kodierstifte und eine Verpolungssicherung, insbesondere in Form von Polungsvorsprüngen, verfügen kann, mit vom Kontaktträger ausgebildeten Leitereinschubkanälen zur Aufnahme von Anschlussleitern sowie mit Kontaktausnehmungen zur Aufnahme von Steckkontakten, mit einer Sicherungshaube, welche den Kontaktträger umgibt, wobei der Kontaktträger in der Sicherungshaube in Steckrichtung des Steckverbinders verschieblich zwischen einer Montagestellung und einer Vormontagestellung verlagerbar ist und mit einer den Steckverbinder an der Leiterplatte haltenden Primärsicherung, welche Teil der Sicherungshaube ist, wobei die Primärsicherung von einer Riegelstellung in eine Lösestellung verlagerbar ist mit einem Kontaktträger, welcher in seiner Montagestellung innerhalb der Sicherungshaube die Primärsicherung in ihrer Riegelstellung hält, mit einer Primärsicherung die zumindest einen an der Sicherungshaube angeordneten Rastarm umfasst, welcher sich in Steckrichtung erstreckt.

Solche Steckverbinder sind aus dem Stand der Technik hinlänglich bekannt. So offenbart die EP 0 020 834 A1 einen Steckverbinder, der der Kontaktierung eines Anschlussleiters an einer Leiterplatte mittels Steckkontakten dient. Die Steckverbinder können als Direktsteckverbinder ausgebildet sein. Diese Direktsteckverbinder weisen Steckkontakte auf, deren Leiterabschnitte von der Leiterplatte unmittelbar kontaktiert werden. Diese Direktsteckverbinder sind mit Steckkontakten für speziell geformte Leiterplatten versehen, welche hierfür Durchbrüche aufweisen, deren Innenumfangsfläche mit einer elektrischen Schicht versehen ist. Diese elektrisch leitende Schicht der Leiterplatte tritt direkt mit den Kontaktfingern der Steckkontakte in Kontakt.

Es sind beispielsweise gattungsgemäße Steckverbinder aus der DE 20 2016 105 525 U1 bekannt, welche eine Sicherungshaube aufweisen. Die Sicherungshaube umgibt den Kontaktträger des Steckverbinders außenumfänglich, wobei der Kontaktträger beweglich in der Sicherungshaube angeordnet ist, um von einer Vormontagestellung in eine Montagestellung verlagert werden zu können.

Sobald sich der Steckverbinder auf der Leiterplatte befindet, wird der Kontaktträger, welcher die Steckkontakte trägt, von der Vormontage in die Montagestellung verlagert. Die den Kontaktträger umgebende Sicherungshaube hält den Steckverbinder dann sicher an der Leiterplatte, wie beispielsweise in der US 2012/0129373 A1 offenbart.

Weiterhin sind gattungsgemäße Steckverbinder bekannt, die eine Primärsicherung tragen. Die Primärsicherung legt den Steckverbinder an der Leiterplatte fest und schützt die Kontaktierung zwischen Steckverbinder und Leiterplatte vor unbeabsichtigtem Lösen. Weiterhin dient die Primärsicherung dem Schutz vor erhöhten Zugkräften, welche von den Anschlussleitern aufgebracht werden. Die Primärsicherung gewährleistet somit eine sichere und dauerhafte Kontaktierung.

Die Primärsicherung, wie beispielsweise in der US 2016/0211595 A1 bildet wenigstens ein Rastelement aus, welches mit Freischnitten in der Leiterplatte kooperiert, um den Steckverbinder an der Leiterplatte anzuordnen. Diese Rastelemente weisen Rastmittel auf, welche die Leiterplatte untergreifen. In der US 2016/0211595 A1 bildet der Kontaktträger zwei Rastelement aus, welche jeweils unterschiedliche Rastgeometrien aufweisen.

Es sind zudem gattungsfremde Steckverbinder, wie beispielsweise die, dessen Kontaktträger mit einem Abdeckelement versehen ist, welches Primärsicherung ausbildet, um den Kontaktträger an der Leiterplatte fest anzuordnen.

Steckverbinder sind einer stetigen Miniaturisierung ausgesetzt, wobei die Anforderungen an die Sicherung des Steckverbinders an der Leiterplatte wenigstens konstant bleiben.

Aufgabe der Erfindung ist es, einen Steckverbinder zu schaffen, dessen Ausgestaltung eine optimierte und sichere Festlegung der Primärsicherung an der Leiterplatte gewährleistet.

Gelöst wird die Erfindung von einem Steckverbinder mit den Merkmalen des Anspruchs 1, insbesondere dessen kennzeichnendem Merkmal.

Der wesentliche Vorteil der Erfindung liegt darin, dass die Primärsicherung der Sicherungshaube von dem in Montagestellung befindlichen Kontaktträger an der Leiterplatte in Riegelstellung gehalten wird. Die Primärsicherung ist somit gegen eine Verlagerung in die Lösestellung blockiert und ein Entfernen des Steckverbinders von der Leiterplatte ist zerstörungsfrei nicht möglich. Ein so an der Leiterplatte festgelegter Steckverbinder kann somit höheren Belastungen standhalten und kann somit auch in Umgebungen mit erhöhter Vibration eingesetzt werden ohne sich von der Leiterplatte zu lösen.

Es ist vorgesehen, dass die Primärsicherung zumindest einen an der Sicherungshaube angeordneten Rastarm umfasst, welcher sich in Steckrichtung erstreckt. Der an der Sicherungshaube angeordnete Rastarm untergreift die Leiterplatte, um den Steckverbinder an der Leiterplatte anzuordnen.

Darüber hinaus ist angedacht, dass der Kontaktträger in seiner Montagestellung in demjenigen Raum angeordnet ist, in welchen der Rastarm zur Einnahme der Lösestellung zu verlagern ist und so die Verlagerungsbewegung des Rastarmes in die Lösestellung blockiert. Vorteilhafterweise ist vorgesehen, dass die Primärsicherung wenigstens zwei einander gegenüberliegende Rastarme aufweist, wobei der Raum zur Anordnung des Kontaktträgers in seiner Montagestellung zwischen den Rastarmen aufgespannt wird.

Weiterhin ist angedacht, dass die Primärsicherung wenigstens zwei paarweise nebeneinander angeordnete Rastarme umfasst, deren Rastorgane unterschiedliche Rastgeometrien aufweisen.

Es ist vorgesehen, dass das Rastorgan des ersten Rastarms eine die Leiterplatte untergreifende Rastfläche aufweist, welche im Wesentlichen orthogonal zur Steckrichtung des Steckverbinders ausgerichtet ist. Die Rastfläche ist also in etwa parallel zur Unterseite der Leiterplatte ausgerichtet. Der Steckverbinder ist so gegen Zugkraft gesichert. Die Haltekraft des ersten Rastarmes liegt bei bis zu 60 Newton.

Weiterhin ist vorgesehen, dass das Rastorgan des zweiten Rastarmes eine die Leiterplatte zumindest teiluntergreifende Rastfläche aufweist, welche ausgehend vom Rastarm in Steckrichtung abfallen ausgebildet ist. Der Rastarm dient zunächst dem Toleranzausgleich zwischen dem Kontaktträger des Steckverbinders und der Leiterplatte. Die Leiterplatte wird je nach Leiterplattenstärke von der abfallenden Rastfläche vollständig oder wenigstens teiluntergriffen und bietet dem Steckverbinder zusätzlich zur ersten Rastfläche Halt an der Leiterplatte.

In einer besonders bevorzugten Ausführungform schließt der Winkel zwischen der abfallenden Rastfläche mit der Leiterplatte einen Winkel von 20° ein und ermöglicht so einen Toleranzausgleich von bis zu 10% der Nennstärke der Leiterplatte.

Weiterhin ist es vorgesehen, dass die Sicherungshaube zwei einander gegenüberliegend angeordnete und in Steckrichtung orientierte Rastarmpaare aufweist. Die Rastarme der unterschiedlichen Rastarmpaare mit Rastorganen gleicher Geometrie liegen einander diagonal gegenüber.

Durch die diagonal gegenüberliegende Anordnung der Rastorgane gleich ausgestalteter Geometrie wird zum einen das Verkippen des Steckverbinders in der Leiterplatte verhindert und zum anderen ein Schutz gegen erhöhte Zugkraft gewährleistet.

Um den Steckverbinder von der Leiterplatte zu lösen, ist es vorgesehen, dass jeder Rastarme einen Lösenocken aufweist, der der Rückverlagerung des Rastorgans in den Raum der Lösestellung dient, um den Steckverbinder von der Leiterplatte zu trennen, wobei der Kontaktträger in Vormontagestellung verlagert ist. Der Kontaktträger muss sich vor dem Lösen des Steckverbinders von der Leiterplatte in der Vormontagestellung befinden, um eine Blockierung der Rastarme der Primärsicherung zu vermeiden.

Die Lösenocken der Rastarme sind allerdings optional und damit kein zwingendes Merkmale der Rastarme.

Die Erfindung wird nun anhand von Ausführungsbeispielen erläutert, woraus weitere Vorteile der Erfindung ersichtlich werden. Es zeigen:
- Fig. 1:: Explosionsdarstellung einer ersten Ausführungsform eines erfindungsgemäßen Steckverbinders mit als Raststift ausgebildeter Sekundärsicherung und Leiterplatte,
- Fig. 2a:: Seitenansicht des Raststifts gemäß Fig. 1,
- Fig. 2b:: Ausschnittsvergrößerung gemäß Ausschnittskreis IIb in Fig. 2a mit Ansicht der Rastvorsprünge des Raststiftes,
- Fig. 3:: Ansicht von oben auf das Kopfteil des Raststiftes gemäß Fig. 2a mit Werkzeugansatz,
- Fig. 4:: Ansicht von oben auf eine Leiterplatte,
- Fig. 5:: perspektivische Ansicht des Kontaktträgers des Steckverbinders gemäß Fig. 1 von oben,
- Fig. 6:: perspektivische Ansicht des Kontaktträgers gemäß Fig. 5 von unten,
- Fig. 7:: perspektivische Seitenansicht des Kontaktträgers gemäß Fig. 5,
- Fig. 8:: Schnittdarstellung eines ersten Rastarmes einer Primärverriegelung des Steckverbinders gemäß Fig. 1 entlang der Schnittebene XII-XII gemäß Fig. 7,
- Fig. 9:: Schnittdarstellung eines zweiten Rastarmes einer Primärverriegelung des Steckverbinders gemäß Fig. 1 entlang der Schnittebene XIV-XIV gemäß Fig. 7,
- Fig. 10:: Ansicht des Steckverbinders gemäß Fig. 1 von oben, welcher auf der Leiterplatte gemäß Fig. 4 aufsitzt,
- Fig. 11:: Ansicht von unten auf die Leiterplatte gemäß Fig. 4 mit angeordnetem Steckverbinder gemäß Fig. 1 und Raststift in Entriegelstellung,
- Fig. 12:: Ansicht des auf der Leiterplatte gemäß Fig. 4 angeordneten Steckverbinders gemäß Fig. 1 mit Raststift in Riegelstellung,
- Fig. 13:: Ansicht von unten auf die Leiterplatte gemäß Fig. 4 mit angeordnetem Steckverbinder gemäß Fig. 1 und Raststift in Verriegelungsstellung,
- Fig. 14:: perspektivische Ansicht von unten des auf der Leiterplatte angeordneten Steckverbinders gemäß Fig. 1 mit Raststift in Riegelstellung,
- Fig. 15:: Explosionsdarstellung einer zweiten Ausführungsform des Steckverbinders,
- Fig. 16:: Ansicht des Steckverbinders gemäß Fig. 15 von oben,
- Fig. 17:: Schnittdarstellung des Steckverbinders gemäß Fig. 15 entlang der Schnittebene XV-XV gemäß Fig. 16 mit Kontaktträger in Vormontagestellung,
- Fig. 18:: Schnittdarstellung des Steckverbinders gemäß Fig. 15 entlang der Schnittebene XVI-XVI gemäß Fig. 16 mit Kontaktträger in Montagestellung.

In den Figuren ist ein erfindungsgemäßer Steckverbinder insgesamt mit der Bezugsziffer 10 versehen.

In den Figur 1 bis 14 ist eine erste Ausführungsform des Steckverbinders 10 offenbart. Eine zweite Ausführungsform ist in den Figuren 15 bis 18 gezeigt. Baugleiche oder gleichwirkende Bauteile sind mit identischen Bezugszeichen und Begriffen benannt. Soweit nichts Abweichendes aufgeführt ist, gelten die Ausführungen zu einem Ausführungsbeispiel sinngemäß für die alternative Ausführungsform.

In der Fig. 1 ist neben dem Steckverbinder 10 mit einem Kontaktträger 11 und einer Sekundärsicherung 26, eine Leiterplatte 19 dargestellt.

Der Steckverbinder 10 weist den Kontaktträger 11 auf, welcher ein Gehäuse 13 für Steckkontakte 12 bildet. Das Gehäuse 13 des Kontaktträgers 11 ist mit Leitereinschubkanälen 14 versehen, die der Aufnahme von hier nicht dargestellten Anschlussleitern dienen. Diese werden über Schneidklemmgabeln 48 mit den Steckkontakten 12 elektrisch verbunden. Die Steckkontakte 12 bilden die Kontaktfinger 49, welche die Kontaktöffnung 36 einer Leiterplatte 19 untergreifen, sobald der Steckverbinder 10 an der Leiterplatte 19 angeordnet ist, wie beispielsweise in Fig. 11 dargestellt.

Zudem ist das Gehäuse 13 mit Kontaktausnehmungen 15 ausgestattet, in welche die Steckkontakte 12 eingeschoben werden. Das Gehäuse 13 trägt an seiner Außenfläche mehrere Kodierstifte 16, welche dem Steckverbinder 10 in Steckrichtung vorspringen und den Steckverbinder 10 an der Leiterplatte 19 mit korrespondierender Kodierung, insbesondere in Form von Kodierbohrungen 37, zuordnen.

Das Gehäuse 13 weist an seiner Frontseite 20 Rasthaken 21 auf, mittels derer mehrere Steckverbinder 10 zu Konfektionierungszwecken aneinander angeordnet werden können. Auf der Rückseite 22 des Kontaktträgers 11 bildet das Gehäuse 13 Konturen zur Aufnahme 23 von Rasthaken 21 aus, mittels derer weitere Steckverbinder 10 an dem Kontaktträger 11 anordenbar sind.

Weiterhin ist der Kontaktträger 11 mit einer Verpolungssicherung 18 ausgestattet. Die Verpolungssicherung 18 soll eine kurzschlussgefährdende Kontaktierung der Steckkontakte 12 mit den Kontaktöffnungen 36 der Leiterplatte 19 vermeiden. Die Verpolungssicherung 18 wird von drei der Unterseite des Kontaktträgers 11 entspringenden Polungsvorsprüngen 56 gebildet, wie beispielsweise in Fig. 6 dargestellt. Dabei sind bezüglich der Papierebene rechts zwei der Polungsvorsprünge 56 am Kontaktträger 11 ausgebildet, wohingegen links bezüglich der Papierebene nur ein Polungsvorspung 56 ausgebildet ist.

Das Gehäuse 13 des Kontaktträgers 11 ist steckrichtungsparallel mit einer Bohrung 24 durchsetzt. Diese Bohrung 24 weist eine erste Kerbe 25A und eine zweite Kerbe 25B auf. Die zweite Kerbe 25B ist ein optionales und kein zwingendes Merkmal der Bohrung 24.

Die Bohrung 24 dient der Aufnahme der Sekundärsicherung 26, insbesondere in Form eines Raststiftes 27. Der Raststift 27 weist einen Kopfbereich 28 und einen stiftartigen Grundkörper 29 auf.

Die Fig. 2a zeigt den Raststift 27 in Seitenansicht. Der Außenumfang des stiftartigen Grundkörpers 29 des Raststiftes 27 wird teilumfänglich von Montagerastvorsprüngen 47 und Riegelrastvorsprüngen 33 umgeben. Die Montagerastvorsprünge 47 dient der Vormontage des Raststiftes 27 am Kontaktträger 11. Die Riegelrastvorsprünge 33 untergreifen die Leiterplatte 19 und halten den Steckverbinder 10 an der Leiterplatte 19.

Die Riegelrastvorsprünge 33, welche vergrößert in Fig. 2b dargestellt sind, sind gewindeabschnittartig ausgebildet und dienen dem Verspannen des Kontaktträgers 11 an der Leiterplatte 19. Gleichzeitig ermöglicht die Gewindesteigung ebenfalls einen Ausgleich von Leiterplattentoleranzen.

Der stiftartige Grundkörper 29 des Raststiftes 27 weist einen Schlitz 41 auf, der von einem ersten Seitenwand 40A und eine zweiten Seitenwand 40B begrenzt ist. Der Schlitz 41 ermöglicht eine durchmesserverkleinernde Rückverlagerung der Seitenwände 40A und 40B, welche die Riegelrastvorsprünge 33 tragen.

Im Kopfbereich 28 ist die Rippe 31 dargestellt. Diese kooperiert mit der ersten oder der zweiten Kerbe 25A, 25B der Bohrung 24 (siehe Fig. 1, Fig. 5). Diese Rippe 31 kooperiert je nach Riegelstellung des Raststifts 27 mit der ersten oder zweiten Kerbe 25A, 25B und hält so den Raststift 27 bzw. dessen Riegelrastvorsprünge 33 in der Riegel- oder Entriegelstellung der Sekundärsicherung 26.

Die Rippe 31 und der Kopfbereich 28 des Raststiftes 27 sind in der Fig. 3 gezeigt. Der Kopfbereich 28 bildet eine Nut 30A aus, welche der Aufnahme eines hier nicht dargestellten Werkzeuges dient und so den Raststift 27 in Riegel- oder Entriegelstellung verlagert. In die Nut 30A kann beispielsweise ein Schraubendreher eingeführt werden, mittels dessen sich der Raststift 27 in der Bohrung 24 um 90° drehen lässt.

Die Fig. 4 zeigt die Leiterplatte 19 von oben. Die Leiterplatte 19 bildet die Kontaktöffnungen 36 zur Aufnahme der Steckkontakte 12 des Kontaktträgers 11 aus. Weiterhin weist die Leiterplatte 19 einen in der Mitte der Leiterplatte 19 gebildeten Durchbruch 39 mit einer schlüssellochartigen Kontur auf. Diese Kontur unterteilt sich in einen Halmabschnitt 58 und einen Bartabschnitt 38. Der Halmabschnitt 58 dient der Aufnahme des stiftartigen Grundkörpers 29 des Raststiftes 27. Der Bartabschnitt 38 dient der Aufnahme eines Kodierstiftes 16 des Kontaktträgers 11. Beidseitig benachbart dieses Bartabschnittes 38 sind zwei Kodierbohrungen 37 in der Leiterplatte 19 ausgebildet, welche der Aufnahme der übrigen Kodierstifte 16 des Kontaktträges 11 dienen.

Benachbart des Durchbruchs 39 weist die Leiterplatte 19 ein erstes und ein zweites Langloch 35A, 35B auf. Diese Langlöcher 35A und 35B weisen Abschnitte auf, welche zum einen mit einer Primärsicherung 17 und zum anderen mit den Polungsvorsprünge 56 der Verpolungssicherung 18 kooperieren. Das Langloch 35A kooperiert zum einen mit der Primärsicherung 17 und mit einem Polungsvorsprung 56. Das Langloch 35B kooperiert mit der Primärsicherung 17 und mit zwei Polungsvorsprüngen 56 und ist dementsprechend länger ausgebildet als das Langloch 35A. Eine Fehlpositionierung des Steckverbinders 10 an der Leiterplatte 19 ist somit ausgeschlossen.

Die Primärsicherung 17 ist beispielsweise in den Fig. 5 bis 7 dargestellt und dient der Anordnung des Kontaktträger 11 an der Leiterplatte 19. Die Primärsicherung 17 wird von zwei Rastarmpaaren ausgebildet. Jedes Rastarmpaar verfügt über einen ersten Rastarm 44 und einen zweiten Rastarm 45. Die Rastarme 44, 45 entspringen jeweils einer vom freien Ende abgewandten Rastarmwurzel 52, die am Kontaktträger 11 angeordnet ist. Die Rastarme 44, 45 weisen jeweils einen Lösenocken 53 auf, welche der Rückverlagerung der Rastarme 44, 45 in eine Lösestellung dienen, um den Steckverbinder 10 von Leiterplatte 19 zu trennen, wenn hier ein entsprechender Druck ausgeübt wird, wobei die Lösenocken ein optionales und somit kein zwingendes Merkmal der Rastarme 44, 45 sind.

Die Rastarme 44, 45 weisen in an ihrem freien Ende Rastorgane 50 und 51 auf, welche verschiedenartige Rastflächen 54 und 55 aufweisen.

In der Fig. 8 ist das erste Rastorgan 50 des zweiten Rastarmes 45 dargestellt. Das erste Rastorgan 50 des zweiten Rastarmes 45 bildet eine Rastfläche 54 aus, welche die Leiterplatte 19 untergreift. Diese Rastfläche 54 ist im Wesentlichen orthogonal zur Steckrichtung des Steckverbinders ausgerichtet, also in etwa parallel zur Unterseite 46 der Leiterplatte 19, wie es beispielsweise in der Fig. 11 und 13 zu entnehmen ist. Der Steckverbinder 10 ist so gegen eine Zugkraft, die beispielsweise von den nicht dargestellten Anschlussleitern aufgebracht werden kann, gesichert. Die Rastfläche 54 des ersten Rastorganes 50 ermöglicht eine Haltekraft von bis zu 60 Newton.

In der Fig. 9 ist das zweite Rastorgan 51 des Rastarmes 44 dargestellt. Das zweite Rastorgan 51 des Rastarmes 44 weist eine Rastfläche 55 auf, welche ausgehend vom ersten Rastarm 44 in Steckrichtung abfallend ausgebildet ist.

Die Rastfläche 55 dient dem Toleranzausgleich zwischen dem Kontaktträger 11 und der Leiterplatte 19. Die an der Leiterplatte 19 angeordneten Rastarme 44 sind beispielsweise in den Fig. 11 und 13 dargestellt. Leiterplatten 19 mit Minimumstärke untergreift die abfallende Rastfläche 55 vollständig, so dass der nahe dem ersten Rastarm 44 gelegen Flächenursprung dem Steckverbinder 10 ergänzend zur Rastfläche 54 Halt an der Leiterplatte 19 bietet. Leiterplatten 19 mit einer Maximalstärke untergreift die abfallende Rastfläche 55 lediglich mit ihrem dem Ursprung abgewandten Ende, welches dem Steckverbinder 10 ergänzend zur Rastfläche 54 Halt bietet. Je nach Zwischenstärke von der Leiterplatte 19 findet ein Teiluntergreifen der Rastfläche 55 statt.

In einer besonders bevorzugten Ausführung schließt die abfallende Rastfläche 55 mit der Unterseite 46 der Leiterplatte 19 einen Winkel von 20° ein und ermöglicht so ein Toleranzausgleich von bis zu 10% der Nennstärke der Leiterplatte 19. Auch die abfallende Rastfläche 55 trägt zur Verankerung des Steckverbinders 10 an der Leiterplatte 19 bei. Die durch sie kompensierbare Zugbelastung ist aufgrund der abfallend gerichteten Rastfläche 55 jedoch gering.

Die Rastarme 44, 45 eilen dem Kontaktträger 11 vor und sind zueinander parallel angeordnet. Der Steckverbinder 10 verfügt über zwei Rastarmpaaren, die an gegenüberliegenden Seiten des Steckverbinders 10 angeordnet sind. Die Rastorgane 50 und 51 gleicher Rastgeometrie liegen einander diagonal am Kontaktträger 11 gegenüber. Am Beispiel der Fig.11 lässt sich erkennen, dass das Rastorgan 51 des bezüglich der Papierebene linken Rastarmpaares vorne, das Rastorgan 50 hingegen hinten angeordnet ist. Das bezüglich der Papierebene rechte Rastarmpaar verfügt hingegen über ein vorn liegendes Rastorgan 50, wohingegen das Rastorgan 51 hinten gelegen ist. Auf diese Weise wird die vorerwähnte Diagonalität gewährleistet.

Durch die diagonal gegenüberliegenden Rastorgane 50 und 51 gleicher Ausgestaltung mit ihren Rastflächen 54 und 55 wird das Verkippen des Steckverbinders 19 unter Zugbelastung verhindert und somit die Kontaktstellenbelastung zwischen den Steckkontakten 12 und den Kontaktlöchern 36 vergleichmäßigt.

In den Figuren 10 und 11 ist die Sekundärsicherung 26 in Entriegelstellung gelagert und in Ansicht von oben (Fig. 10) und von unten (Fig. 11) dargestellt. Die Entriegelstellung wird hier angezeigt, indem die Nut 30A auf das Wort "release" zeigt. Eine andere Form der optischen Anzeige ist möglich. In der Entriegelstellung kooperiert die Rippe 31 des Kopfbereiches 28 des Raststiftes 27 mit der ersten, dem Begriff "release" zugeordneten Kerbe 25A. In dieser Stellung halten die Rippe 31 und die erste Kerbe 25A den Raststiftes 27 in der Entriegelstellung. Ein selbstständiges Drehen des Raststiftes 27 bzw. durch Erschütterung ist nicht möglich. Die Sekundärsicherung 26 ist lediglich so in dem Halmabschnitt 58 des Durchbruches 39 gelagert, dass die Riegelrastvorsprünge 33 des Raststiftes 27 die Leiterplatte 19 nicht untergreifen.

In den Figuren 12 bis 14 ist der Raststift 27 in Riegelstellung verlagert. Der drehbar gelagerte Raststift 27 ermöglicht es den Kontaktträger 11 mit der Leiterplatte 19 zu verspannen, indem der Raststift 27 bei auf der Leiterplatte 19 montiertem Steckverbinder 10 von der Entriegelstellung in die Riegelstellung verdreht wird. Der Raststift 27 ist in Riegelstellung so im Halmbereich 58 des Durchbruches 39 gelagert, dass die Riegelrastvorsprünge 33 des Riegelstiftes 27 die Leiterplatte 19 untergreifen und durch die gewindeabschnittartige Ausgestaltung der Riegelrastvorsprünge 33 den Kontaktträger 11 mit der Leiterplatte 19 verspannen.

Alternativ kann sich der Raststift 27 beim Aufsetzen auf der Leiterplatte 19 bereits in Riegelstellung befinden. Dann laufen die Riegelrastvorsprünge 33 auf den Rand des Durchbruchs 39 auf. Der vertikal im Raststift 27 angeordnete Schlitz 41 ermöglicht beim Fortführen des Raststifts eine rückstellelastische Rückverlagerung der Riegelrastvorsprünge 33 des Raststifts 27, so dass diese durch den Durchbruch 39 hindurch tauschen und so die Leiterplatte 19 untergreifen.

In der Riegelstellung des Raststiftes 27, kooperiert die Rippe 31 des Kopfbereiches 28 des Raststiftes 27 nun mit der zweiten Kerbe 25B der Bohrung 24. Die Riegelstellung ist mit dem Wort "lock" gekennzeichnet. Die Nut 30A weist auf das Wort "lock". Der Steckverbinder 10 ist an der Leiterplatte 19 sicher montiert.

In den Figuren 15 bis 18 ist eine zweite Ausführungsform des Steckverbinders 10 offenbart. Zusätzlich zu den benannten Bauteilen des Steckverbinders 10 der ersten Ausführungsform, weist dieser Steckverbinder 10 eine Sicherungshaube 60 auf.

In der Fig. 15 ist neben dem Steckverbinder 10 mit Kontaktträger 11 und Sicherungshaube 60, die Leiterplatte 19 dargestellt.

Die Sicherungshaube 60 umgibt den Kontaktträger 11 außenumfänglich, wobei der Kontaktträger 11 in der Sicherungshaube 60 beweglich angeordnet ist. Der Kontaktträger 11 weist steckrichtungsparallel Riegelzapfen 61 auf, welche dem Kontaktträger 11 voreilen und diesen in der Sicherungshaube 60 in Vormontagestellung positionieren.

Zudem bildet der Kontaktträger 11 Rastprofile 63 und Rastnuten 66 aus, welche dem Kontaktträger 11 in Steckrichtung voreilen und entsprechend der Vor- oder Montagestellung des Kontaktträgers 11 in der Sicherungshaube 60 mit Raststegen 65 der Sicherungshaube 60 kooperieren.

Weiterhin weist der Kontaktträger 11 Rastlaschen 62 auf, welche dem Gehäuse 13 an den jeweils kurzen Seiten des Kontaktträgers 11 entspringen. Die Rastlaschen 62 sind rückstellelastisch ausgebildet und kooperieren mit Rastöffnungen 64, welche von der Sicherungshaube 60 ausgebildet werden, wie es in Fig. 16 dargestellt ist. Durch die Kooperation von Rastlaschen 62 und Rastöffnungen 64 wird der Kontaktträger 11 an der Sicherungshaube 60 verrastet. Durch Druck können die Rastlaschen 62 rückverlagert werden, so dass der Kontaktträger 11 von der Sicherungshaube 60 gelöst werden kann.

Zudem bildet die Rastlasche 62 eine Rastnase 67 aus, die mit einer korrespondieren Rastausnehmung 68, welche von der Sicherungshaube 60 ausgebildet wird, kooperiert. Sobald der Kontaktträger 11 in Montagestellung bewegt wird, wirkt die Rastnase 67 mit der Rastausnehmung 68 zusammen, wie in der Schnittdarstellung in Fig. 17 dargestellt. Die Rastnase 67 taucht durch die Rastausnehmung 68 hindurch und befestigt so den Kontaktträger 11 zusätzlich in der Sicherungshaube 60. Durch die Rückverlagerung der Rastlaschen 62 werden auch die Rastnasen rückverlagert, sodass der Kontaktträger 11 von der Sicherungshaube gelöst werden kann.

Im Gegensatz zu der ersten Ausführungform des Steckverbinders 10, entspringen die Primärsicherung 17, die Verpolungssicherung 18 und die Kodierstifte 16 der Sicherungshaube 60 nicht dem Kontaktträger 11. Die Primärsicherung 17 weist in dieser zweiten Ausführungsform des Steckverbinders 10 beidseitig identische Rastarmpaare 44 auf, welche mit den Rastorganen 51 ausgebildet sind. Die Rastorgane weisen die Rastfläche 55 auf, welche dem Toleranzausgleich zwischen Kontaktträger 11 und der Leiterplatte 19 dienen.

Es ist allerdings auch denkbar, dass die Primärsicherung 17 identisch der ersten Ausführungsform des Steckverbinders 10 ausgestaltet ist, wie beispielsweise in Fig. 5 dargestellt.

Auch die Verpolungssicherung 18 kann entsprechend der ersten Ausführungsform des Steckverbinders 10 ausgestaltet sein, wie es exemplarisch der Fig. 6 zu entnehmen ist.

Zur Konfektionierung des Steckverbinders 10 an der Leiterplatte 19 müssen die Kontaktfinger 49 der Steckkontakte 12 in die Kontaktöffnungen 36 der Leiterplatte 19 aufgenommen werden, um eine elektrische Kontaktierung herzustellen.

Der Kontaktträger 11 wird mittels Riegelzapfen 61 in der Sicherungshaube 60 positioniert, wobei die Rastnuten 66 des Kontaktträger 11 in Vormontagestellung mit den Raststegen 65 des Sicherungshaube 60 kooperieren. Die Steckkontakte 12 sind in den Kontaktausnehmungen 15 des Kontaktträgers 11 eingeschoben. Da der Kontaktträger 11 und dementsprechend auch die Steckkontakte 12 in der Vormontagestellung beabstandet von der Leiterplatte 19 vorliegen, ist eine elektrische Kontaktierung des Steckverbinders 10 mit der Leiterplatte 19 in der Vormontagestellung des Steckverbinders 10 ausgeschlossen.

Um den Steckverbinder 10 fertig zu konfektionieren, wird der Kontaktträger 11 in Steckrichtung bewegt und somit in Montagestellung verlagert. Die Raststege 66 greifen nun in die Rastprofile 63 des Kontaktträgers 11 ein und ordnen so den Kontaktträger 11 in der Sichererungshaube 60 an. Zusätzlich rasten die Rastlaschen 62 an den Rastöffnungen 64 der Sicherungshaube 60 fest. Mit der Verlagerung des Kontaktträgerträgers 11 in Steckrichtung werden neben den Kodierstiften 16, welche die Kodierbohrungen 37 der Leiterplatte 19 durchdringen auch, die Steckkontakte 12 in Steckrichtung verlagert. Dadurch kooperieren die Kontaktfinger 49 der Steckkontakte 12 mit den Kontaktöffnungen 36 in der Leiterplatte 19 und ermöglichen so die elektrische Kontaktierung.

Die Fig. 17 zeigt den in Vormontagestellung befindlichen Steckverbinder 10 an der Leiterplatte 19.

In der Fig. 17 ist die Sicherungshaube 60 der Leiterplatte 19 angeordnet. Die Rastflächen 55 der Rastarme 44 untergreifen die Leiterplatte 19 und legen die Sicherungshaube 60 an der Leiterplatte 19 fest.

Der Kontaktträger 11 ist in Vormontagestellung in der Sicherungshaube 60 angeordnet. Die Riegelzapfen 61 des Kontaktträgers 11 sitzen in einem oberen Bereich A oberhalb der Rastarme 44. Somit ist der für eine lösende Rückverlagerung der Rastarme erforderliche Bewegungsraum frei. Die Rastarme 44 können mittels Druck auf die Lösenocken 53 in den Bewegungsraum rückverlagert werden und so die Sicherungshaube 60 leicht von der Leiterplatte 19 gelöst werden.

Wird der Kontaktträger 11, wie in Fig. 18 dargestellt, in der Sicherungshaube 60 in Montagestellung verlagert, werden die Riegelzapfen 61 in Steckrichtung bewegt und dringen in den vorerwähnten Bewegungsraum ein und blockieren so die lösende Rückverlagerung der Rastarme 44. Aufgrund der Blockierung ist es nunmehr unmöglich, den Steckverbinder 10 von der Leiterplatte 19 zu lösen. Eine sichere und dauerhafte Kontaktierung ist dadurch gewährleistet.

### Bezugszeichenliste

- 10: Steckverbinder
- 11: Kontaktträger
- 12: Steckkontakt
- 13: Gehäuse
- 14: Leitereinschubkanal
- 15: Kontaktausnehmung
- 16: Kodierstift
- 17: Primärsicherung
- 18: Verpolungssicherung
- 19: Leiterplatte
- 20: Frontseite
- 21: Rasthaken
- 22: Rückseite
- 23: Konturen zur Aufnahme von 21
- 24: Bohrung
- 25A: erste Kerbe
- 25B: zweite Kerbe
- 26: Sekundärsicherung
- 27: Raststift
- 28: Kopfbereich
- 29: Grundkörper
- 30: Werkzeugansatz
- 30A: Nut
- 31: Rippe
- 33: Riegelrastvorsprünge
- 35A: erstes Langloch
- 35B: zweites Langloch
- 36: Kontaktöffnungen
- 37: Kodierbohrung
- 38: Bartabschnitt
- 39: Durchbruch
- 40A: erste Seitenwand von 29
- 40B: zweite Seitenwand von 29
- 41: Schlitz
- 42A: Seite A von 24
- 42B: Seite B von 24
- 44: erster Rastarm
- 45: zweiter Rastarm
- 46: Unterseite von 19
- 47: Montagerastvorsprünge
- 48: Schneidklemmgabel
- 49: Kontaktfinger
- 50: erstes Rastorgan
- 51: zweites Rastorgan
- 52: Rastarmwurzel
- 53: Lösenocken
- 54: erste Rastfläche
- 55: zweite Rastfläche
- 56: Polungsvorsprung
- 58: Halmabschnitt
- 60: Sicherungshaube
- 61: Riegelzapfen
- 62: Rasttasche
- 63: Rastprofil
- 64: Rastöffnung
- 65: Raststeg
- 66: Rastnuten
- 67: Rastnase
- 68: Rastausnehmung

- A: oberer Bereich der Rastarme 44
- IIb: Ausschnittskreis

## Patentansprüche

1. Steckverbinder (10), insbesondere Direktsteckverbinder zur Kontaktierung von Kontaktöffnungen (36) einer Leiterplatte (19),
- mit einem Kontaktträger (11), welcher über Kodiermittel, insbesondere Kodierstifte (16) und eine Verpolungssicherung (18), insbesondere in Form von Polungsvorsprüngen (56) verfügen kann,
- mit vom Kontaktträger (11) ausgebildeten Leitereinschubkanälen (14) zur Aufnahme von Anschlussleitern sowie mit Kontaktausnehmungen (15) zur Aufnahme von Steckkontakten (12),
- mit einer Sicherungshaube (60), welche den Kontaktträger (11) umgibt, wobei der Kontaktträger (11) in der Sicherungshaube (60) in Steckrichtung des Steckverbinders 810) verschieblich zwischen einer Montagestellung und einer Vormontagestellung verlagerbar ist,
- mit einer den Steckverbinder (10) an der Leiterplatte (19) haltenden Primärsicherung (17), welche Teil der Sicherungshaube (60) ist, wobei die Primärsicherung (17) von einer Riegelstellung in eine Lösestellung verlagerbar ist,
- mit einem Kontaktträger (11), welcher in seiner Montagestellung innerhalb der Sicherungshaube (60) die Primärsicherung (17) in ihrer Riegelstellung hält,
**dadurch gekennzeichnet, dass** der Steckverbinder (10) mit einer Primärsicherung (17) versehen ist, die zumindest einen an der Sicherungshaube (60) angeordneten Rastarm (44, 45) umfasst, welcher sich in Steckrichtung erstreckt, der Kontaktträger (11) in seiner Montagestellung in demjenigen Raum angeordnet ist, in welchen der Rastarm (44, 45) zur Einnahme der Lösestellung zu verlagern ist und so die Verlagerungsbewegung des Rastarmes (44, 45) in die Lösestellung blockiert.

2. Steckverbinder (10) nach Anspruch 1, **dadurch gekennzeichnet, dass** die Primärsicherung (17) wenigstens zwei einander gegenüberliegende Rastarme (44, 45) aufweist, wobei der Raum zur Anordnung des Kontaktträger (11) in seiner Montagestellung zwischen den Rastarmen (44, 45) aufgespannt ist.

3. Steckverbinder (10) nach Anspruch 1, **dadurch gekennzeichnet, dass** die Primärsicherung (17) wenigstens zwei paarweise nebeneinander angeordnete Rastarme (44, 45) umfasst, deren Rastorgane (50, 51) unterschiedliche Rastgeometrien aufweisen, wobei das Rastorgan (50) des ersten Rastarms (45) eine die Leiterplatte untergreifende Rastfläche (54) aufweist, welche im Wesentlichen orthogonal zur Steckrichtung des Steckverbinders (10) ausgerichtet ist, um den Steckverbinder (10) gegen Zugkraft zu sichern und das Rastorgan (51) des zweiten Rastarmes (44) eine die Leiterplatte (19) zumindest teiluntergreifende Rastfläche (55) aufweist, welche ausgehend vom Rastarm (44) in Steckrichtung abfallend ausgebildet ist, um dem Toleranzausgleich zwischen Kontaktträger (11) und Leiterplatte (19) zu dienen.

4. Steckverbinder (10) nach einem der vorhergehenden Ansprüche, **dadurch gekennzeichnet, dass** die Sicherungshaube (60) zwei einander gegenüberliegend angeordnete und in Steckrichtung orientierte Rastarmpaare aufweist.

5. Steckverbinder (10) nach Anspruch 4, **dadurch gekennzeichnet, dass** Rastarme (44, 45) unterschiedlicher Rastarmpaare mit Rastorganen (50, 51) gleicher Geometrie einander diagonal gegenüberliegen.

6. Steckverbinder (10) nach einem der vorhergehenden Ansprüche, **dadurch gekennzeichnet, dass** jeder Rastarme (44, 45) einen Lösenocken (53) aufweist, der der Rückverlagerung des Rastorgans (50, 51) in den Raum der Lösestellung dient, um den Steckverbinder (10) von der Leiterplatte (19) zu trennen, wobei der Kontaktträger (11) in Vormontagestellung verlagert ist.

## Claims

1. Plug connector (10), in particular direct plug connector for contacting contact openings (36) of a circuit board (19),
- with a contact carrier (11) which can have encoding means, in particular encoding pins (16) and a reverse polarity fuse (18), in particular in the form of polarity projections (56),
- with conductor insert channels (14) formed by the contact carrier (11) to receive connecting conductors and contact recesses (15) to receive plug contacts (12),
- with a retaining cover (60) which surrounds the contact carrier (11), wherein the contact carrier (11) can be shifted displaceably between an assembly position and a pre-assembly position in the retaining cover (60) in the plug-in direction of the plug connector (10),
- with a primary fuse (17) holding the plug connector (10) on the circuit board (19), said primary fuse being part of the retaining cover (60), wherein the primary fuse (17) can be shifted from a lock position into a release position,
- with a contact carrier (11), which, in its assembly position inside the retaining cover (60), holds the primary fuse (17) in its lock position,
**characterised in that** the plug connector (10) is provided with a primary fuse (17), which comprises at least one locking arm (44, 45) arranged on the retaining cover (60), which extends in the plug-in direction, the contact carrier (11) is arranged in its assembly position in the space in which the locking arm (44, 45) is to be shifted to adopt the release position and thus locks the shifting movement of the locking arm (44, 45) into the release position.

2. Plug connector (10) according to claim 1, **characterised in that** the primary fuse (17) has at least two locking arms (44, 45) opposite one another, wherein the space for arranging the contact carrier (11) in its assembly position spans between the locking arms (44, 45).

3. Plug connector (10) according to claim 1, **characterised in that** the primary fuse (17) comprises at least two locking arms (44, 45) arranged beside one another in pairs, whose locking bodies (50, 51) have different locking geometries, wherein the locking body (50) of the first locking arm (45) has a locking surface (54) engaging under the circuit board, which is aligned substantially orthogonally to the plug-in direction of the plug connector (10) in order to secure the plug connector (10) against a pulling force, and the locking body (51) of the second locking arm (44) has a locking surface (55) at least partially engaging under the circuit board (19) which is formed proceeding from the locking arm (44) sloping in the plug-in direction in order to serve the tolerance compensation between contact carrier (11) and circuit board (19) .

4. Plug connector (10) according to any one of the preceding claims, **characterised in that** the retaining cover (60) has two locking arm pairs arranged opposite one another and oriented in the plug-in direction.

5. Plug connector (10) according to claim 4, **characterised in that** locking arms (44, 45) of different locking arm pairs with locking bodies (50, 51) of the same geometry are diagonally opposed to one another.

6. Plug connector (10) according to any one of the preceding claims, **characterised in that** each locking arm (44, 45) has a release cam (53) which serves to shift the locking body (50, 51) back into the space of the release position in order to separate the plug connector (10) from the circuit board (19), wherein the contact carrier (11) is shifted into the pre-assembly position.

## Revendications

1. Connecteur enfichable (10), en particulier connecteur enfichable direct pour la mise en contact des trous de contact (36) d'une carte de circuit imprimé (19),
- avec un support de contacts (11) qui peut disposer de moyens de codage, en particulier de broches de codage (16), et d'un dispositif de protection contre les inversions de polarité (18), en particulier sous la forme de saillies de polarité (56),
- avec des canaux d'insertion de fil (14) ménagés dans le support de contacts (11) pour recevoir des fils de raccordement, ainsi que des évidements de contact (15) pour recevoir des contacts de connexion (12),
- avec un capot de protection (60) qui entoure le support de contacts (11), le support de contacts (11) à l'intérieur du capot de protection (60) pouvant coulisser dans la direction d'enfichage du connecteur enfichable (10) entre une position de montage et une position de prémontage,
- avec un dispositif de protection primaire (17) maintenant le connecteur enfichable (10) sur la carte de circuit imprimé (19), lequel dispositif de protection primaire (17) fait partie du capot de protection (60) et peut passer d'une position de verrouillage à une position de libération et
- avec un support de contacts (11) qui, dans sa position de montage à l'intérieur du capot de protection (60), maintient le dispositif de protection primaire (17) dans sa position de verrouillage,
**caractérisé en ce que** le connecteur enfichable (10) est doté d'un dispositif de protection primaire (17) qui comprend au moins un bras d'encliquetage (44, 45) disposé sur le capot de protection (60), lequel s'étend dans la direction d'enfichage et que le support de contacts (11), dans sa position de montage, est disposé dans l'espace dans lequel le bras d'encliquetage (44, 45) doit être placé pour adopter la position de libération et bloque ainsi le mouvement de déplacement du bras d'encliquetage (44, 45) vers la position de libération.

2. Connecteur enfichable (10) selon la revendication 1, **caractérisé en ce que** le dispositif de protection primaire (17) comprend au moins deux bras d'encliquetage (44, 45) disposés en vis-à-vis, l'espace où le support de contacts (11) doit être disposé dans sa position de montage s'étendant entre les bras d'encliquetage (44, 45).

3. Connecteur enfichable (10) selon la revendication 1, **caractérisé en ce que** le dispositif de protection primaire (17) comprend au moins deux bras d'encliquetage (44, 45) disposés côte à côte par paire dont les organes d'encliquetage (50, 51) présentent des géométries d'encliquetage différentes, l'organe d'encliquetage (50) du premier bras d'encliquetage (45) présentant une surface d'encliquetage (54) passant sous la carte de circuit imprimé qui est orientée sensiblement perpendiculairement à la direction d'enfichage du connecteur enfichable (10) pour protéger le connecteur enfichable (10) contre la force de traction, et l'organe d'encliquetage (51) du deuxième bras d'encliquetage (44) présentant une surface d'encliquetage (55) passant au moins partiellement sous la carte de circuit imprimé (19) qui est inclinée vers le bas dans la direction d'enfichage à partir du bras d'encliquetage (44) pour compenser les tolérances entre le support de contacts (11) et la carte de circuit imprimé (19).

4. Connecteur enfichable (10) selon une des revendications précédentes, **caractérisé en ce que** le capot de protection (60) présente deux paires de bras d'encliquetage disposées en vis-à-vis et orientées dans la direction d'enfichage.

5. Connecteur enfichable (10) selon une des revendications précédentes, **caractérisé en ce que** les bras d'encliquetage (44, 45) appartenant à des paires de bras d'encliquetage différentes avec des organes d'encliquetage (50, 51) de même géométrie sont disposés diagonalement en vis-à-vis,

6. Connecteur enfichable (10) selon une des revendications précédentes, **caractérisé en ce que** chaque bras d'encliquetage (44, 45) présente une came de libération (53) qui sert à replacer l'organe d'encliquetage (50, 51) dans l'espace de la position de libération pour séparer le connecteur enfichable (10) de la carte de circuit imprimé (19), le support de contacts (11) étant mis en position de prémontage.
